# EUROPÄISCHE PATENTSCHRIFT

(11) **EP 0 630 324 B1**
(45) Veröffentlichungstag und Bekanntmachung des Hinweises auf die Patenterteilung: **01.10.1997**
(21) Anmeldenummer: 93906505.8
(22) Anmeldetag: 11.03.1993
(51) Int. Cl.: B41M 5/124

(54) **WISCHFESTE KENNZEICHNUNGS-VORRICHTUNG**
WIPING-PROOF LABELLING DEVICE
DISPOSITIF DE MARQUAGE RESISTANT A L'ESSUYAGE

(30) Priorität: 11.03.1992 DE 4207754
(43) Veröffentlichungstag der Anmeldung: 28.12.1994
(73) Patentinhaber: HEIRLER, Horst, D-82237 Wörthsee (DE); Foldenauer, Willi, Dr., D-81247 München (DE)
(72) Erfinder: FOLDENAUER, Willi, Dr., D-8000 München 60 (DE)
(74) Vertreter: Turi, Michael, Dipl.-Phys.
(86) Internationale Anmeldenummer: EP9300566
(87) Internationale Veröffentlichungsnummer: WO9317876

(56) Entgegenhaltungen:
- EP-A- 0 022 875
- WO-A-82/00214
- US-A- 3 753 841
- US-A- 4 109 047
- US-A- 4 276 334

## Beschreibung

Die vorliegende Erfindung betrifft eine wischfeste Kennzeichnungs-Vorrichtung für Gegenstände aller Art mit mehreren Materiallagen (6, 7), die mittels Druck mit einer Information (5) versehbar sind, wobei eine der Materiallagen (6) eine einritzbare Folie ist, in welche die Information (5) einbringbar ist und eine weitere Materiallage (7) vorgesehen, die im Vergleich zur einbringbaren Materiallage (6) weicher und dicker ist.

Eine derartige, gattungsgemäße wischfeste Kennzeichnungs-Vorrichtung ist aus der US-PS 4,276,334 bekannt.

In vielen Bereichen des täglichen Lebens sowie in Wissenschaft und Technik werden wischfeste Kennzeichnungs-Vorrichtungen benötigt. So sollen im Haushalt Weckgläser, Gefrierbeutel oder Partygläser wischfest und abwaschbar mit Kennzeichnungen versehen werden. Im Laborbereich sind Proben, Kolben, Reagenzgläser und ähnliche Gegenstände mit dauerhaft wisch- und wasserfesten Kennzeichnungen zu beschriften. In der Zahnmedizin ist es nötig, aus Gips gefertigte Kiefermodelle mit einer Beschriftung zu versehen, die auch nach zehn oder mehr Jahren noch deutlich erkennbar ist.

Besonders im Bereich der Wissenschaften sind an die Beständigkeit der wischfesten Kennzeichnungen höchste Ansprüche zu stellen. Durch verwischte Kennzeichnungen verursachte Verwechslungen können gravierende Probleme mit sich bringen und mitunter umfangreiche Forschungsarbeiten verfälschen und unbrauchbar machen.

Die vorliegende Erfindung zielt daher darauf ab, eine wischfeste Kennzeichnungs-Vorrichtung für Gegenstände aller Art zu schaffen, die einfach und unproblematisch auch ohne speziell dafür vorgesehene Werkzeuge handhabbar ist und durch äußere Einflüsse nicht unleserlich wird.

Dieses Ziel wird bei einer gattungsgemäßen Kennzeichnungs-Vorrichtung dadurch erreicht, daß die einritzbare Folie die weitere Materiallage rundum umschließt.

Die weitere Materiallage ist damit vor Feuchtigkeit sicher geschützt und dauerhaft haltbar

Die erfindungsgemäße Kennzeichnungs-Vorrichtung zeichnet sich somit dadurch aus, daß eine Information oder eine Beschriftung auch ohne Farbe einfach mittels Druck in wenigstens einer Materiallage fixierbar ist. Dabei sind Materiallagen aus solchen Werkstoffen gemeint, in die auch ohne Verwenden eines Spezialwerkzeuges - beispielsweise eines Domes oder eines Presswerkzeuges - einfach mittels eines handelsüblichen Stiftes Informationen "einpressbar" bzw. "einprägbar" sind. Es können dabei durchaus Materialien verwendet werden, die von einem Stift an sich nicht beschriftet werden können - beispielsweise glatte Kunststoffe. Wesentlich ist dabei, Materialien zu verwenden, die so beschaffen sind, daß in ihnen mit dem Stift problemlos durch Ausüben von Druck eine Spur fixierbar ist. Dabei kann es sich um eine Spur im Sinne einer Vertiefung handeln, aber auch um eine Spur, die dadurch entsteht, daß der Stift beim Ausüben von Druck auf das Material eine chemisch-physikalische Reaktion im Material auslöst. Da keine Gravurwerkzeuge nötig sind, ist die Kennzeichnungs-Vorrichtung einfach handhabbar und beschriftbar.

Die erfindungsgemäße, wischfeste Kennzeichnungs-Vorrichtung ist insbesondere deshalb unkompliziert beschriftbar, da bereits leichter Druck genügt, um die Farbschicht der ersten Materiallage auf die zweite Materiallage zu übertragen. So kann die Folie entweder mit einem Kugelschreiber oder einem Buntstift beschriftet werden. Falls kein Stift zur Hand ist, kann einfach mit einem Fingernagel oder einem spitzen Stift eine Information - beispielsweise in Form von Namensinitialien - in die Kennzeichnungs-Vorrichtung eingeritzt werden. Auf die Kunststoffolie können ergänzend optisch interessante Sticker u.ä. aufgeklebt werden.

Besonders vorteilhaft weist die erfindungsgemäße Kennzeichnungs-Vorrichtung ein Befestigungsmittel, besonders vorteilhaft eine an ihrer Unterseite angeordnete Klebeschicht nach Art eines Aufklebers auf. Damit wird die wischfeste Kennzeichnungs-Vorrichtung zu einem besonders vielseitigen Klebeetikett erweitert.

Bei einer anderen Ausführungsform der erfindungsgemäßen Kennzeichnungs-Vorrichtung ist vorteilhaft eine Klettschicht vorgesehen. Damit eignet sich die Kennzeichnungs-Vorrichtung für Textilien, beispielsweise für Handtücher, Stoffe und ähnliches. Auch können in Krankenhäusern Wäschestücke aller Art leicht mit den Initialen eines Patienten versehen werden. Anstelle eines Klettverschlußes kann auch ein anderer unkompliziert arbeitender Verschluß an der Kennzeichnungs-Vorrichtung angebracht sein, beispielsweise ein Druckknopf.

Bei einer anderen Ausführungsform der Erfindung ist vorteilhaft wenigstens eine Retention vorhanden. Die Retention nach Art eines im Randbereich der Kennzeichnungs-Vorrichtung befestigten - insbesondere von einem Kunststoffband umgebenen - Drahtes kann z. B. in feuchten Gips gesteckt werden. Bevorzugt sind zwei Retentionen vorgesehen. Nach dem Aushärten des Gipses ist die Kennzeichnungs-Vorrichtung sicher am Gipsmodell befestigt. Diese Ausführungsform vereinfacht die Beschriftung von Kiefermodellen erheblich. Auch ist gewährleistet, daß die Kennzeichnungs-Vorrichtung nicht wieder vom Kiefermodell entfernt wird.

Nachfolgend wird die Erfindung unter Bezug auf die beigefügten Zeichnungen anhand mehrerer Ausführungsbeispiele näher beschrieben.

Es zeigen:
- Fig. 1: ein erstes Ausführungsbeispiel einer erfindungsgemäßen Kennzeichnungs-Vorrichtung in Seitenansicht;
- Fig. 2: eine Draufsicht auf das Ausführungsbeispiel der Fig. 1;
- Fig. 3: ein weiteres Ausführungsbeispiel einer erfindungsgemäßen Kennzeichnungs-Vorrichtung in Seitenansicht;
- Fig. 4: eine Draufsicht auf das Ausführungsbeispiel der Fig. 3;
- Fig. 5: ein mit Retentionen versehenes Ausführungsbeispiel einer erfindungsgemäßen Kennzeichnungs-Vorrichtung;
- Fig. 6: ein mit einer Klebeschicht versehenes Ausführungsbeispiel einer erfindungsgemäßen Kennzeichnungs-Vorrichtung;
- Fig. 7: ein mit einer Klettschicht versehenes Ausführungsbeispiel einer erfindungsgemäßen Kennzeichnungs-Vorrichtung;
- Fig. 8: eine erfindungsgemäße Kennzeichnungs-Vorrichtung, ausgestaltet nach Art eines Identifikations-Systemes für bargeldlose Zahlungsmittel;
- Fig. 9A-D: verschiedene Ausgestaltungen erfindungsgemäßer Kennzeichnungs-Vorrichtungen.

Zunächst sei das erste Ausführungsbeispiel der Fig. 1 beschrieben.

Nach Fig. 1 besteht eine erfindungsgemäße Kennzeichnungs-Vorrichtung 1 aus einer ersten Materiallage 2 und einer darauf aufliegenden zweiten Materiallage 3. Als dritte Materiallage ist eine die beiden Materiallagen 2 und 3 umgebende Kunststoffolie 4 vorgesehen. Die Kunststoff-Materiallage 4 schließt die Materiallagen 2 und 3 rundum vollkommen wasserdicht ein.

Als erste Materiallage 2 wird beispielsweise ein mit einem Farbstoff beschichtetes oder getränktes Wachspapier oder eine Wachsfolie verwendet. Die zweite Materiallage 3 besteht aus einem im Vergleich zur ersten Materiallage 2 dünnen Papier. Das Papier liegt auf der ersten Materiallage 2 nicht zu fest auf, so daß die Farbschicht der ersten Materiallage 2 nur leicht durch die zweite Materiallage 3 hindurchscheint.

Die dritte Materiallage 4 aus Kunststoff ist so dünn, daß mittels eines Stiftes leicht Informationen auf die eingeschlossenen Materiallagen 2 und 3 durchgedrückt werden können. Die Kunststofflage 4 ist außerdem durchsichtig. Das Fertigen einer stabilen und dennoch genügend dünnen Kunststofflage ist problemlos. Die Dicke der gesamten Kennzeichnungs-Vorrichtung 1 liegt vorteilhaft im Bereich von ein bis zwei Millimetern.

Zum Fixieren einer Information wird mittels eines normalen Kugelschreibers oder eines ähnlichen Stiftes oder stiftartigen Werkzeuges Druck auf die Kennzeichnungs-Vorrichtung 1 ausgeübt. Überall dort, wo der Kugelschreiber genügend fest angedrückt wird, ist durch ein Zusammenspiel zwischen den beiden Materiallagen 2 und 3 die Information sichtbar. Die erste Materiallage 2 ist derart mit einem Farbstoff beschichtet, bzw. von einem Farbstoff durchtränkt, daß beim Andrücken der dünnen Materiallage 3 (insbesondere aus sehr dünnem, kreppartigen Papier) auf die erste Materiallage 2 Farbstoff auf die zweite Materiallage 3 übertragen wird. Da die zweite Materiallage 3 zwar nicht klar ist, aber doch so dünn, daß eine auf sie aufgebrachte Farbschicht durch sie hindurchscheint, wird - wie in Fig. 2 zu erkennen ist - eine Beschriftung 5 sichtbar.

In der Draufsicht der Fig. 2 ist zu erkennen, daß mittels eines Stiftes der Name "Julie" geschrieben bzw. "eingedrückt" bzw. "eingeritzt" wurde. Die derart beschriftete Kennzeichnungs-Vorrichtung 1 ist absolut wischfest und außerdem gesundheitlich völlig unbedenklich. Es können keinerlei Farbstoffe oder Lösungsmittel durch die Kunststoffschicht 4 nach außen dringen. Damit ist die Kennzeichnungs-Vorrichtung auch für den Lebensmittelbereich oder zum Kennzeichnen von Gläsern und Eßgeschirr geeignet. Es ist sogar denkbar, ganze Gläser oder Teller aus derartigem Material herzustellen, die dann von Kindern mit Stiften gesundheitlich unbedenklich bemalbar sind. Für die erste Materiallage sind im Grunde alle Materialien denkbar, die beim Ausüben von Druck ihre Helligkeit und/oder ihre Farbe ändern.

Fig. 3 zeigt ein anderes Ausführungsbeispiel einer erfindungsgemäßen Kennzeichnungs-Vorrichtung, die ebenfalls auf dem Gedanken beruht, eine "Beschriftung" bzw. Kennzeichnung ausschließlich durch Ausüben von Druck zu ermöglichen.

Die in Fig. 3 gezeigte Kennzeichnungs-Vorrichtung besteht aus einer Materiallage in Form einer Aluminiumfolie 6, die eine dickere und weichere Materiallage 7 rundum einschließt. Das Material der Lage 7 kann z. B. gummiartig elastisch sein oder aus einem plastisch verformbaren Kunststoff bestehen.

Wie in der Draufsicht der Fig. 4 zu erkennen ist, können auf diese Weise unkompliziert Etiketten realisiert werden, in die mittels eines Stiftes die Informationen 5 - z.B. Beschriftungen - einritzbar sind. Die derart eingeritzte Information ist dauerhaft wischfest fixiert und wird auch nach vielen Jahren nicht unleserlich.

Durch geeignete Wahl der inneren Schicht - oder einfach mittels einer auf die Rückseite der Aluminiumfolie aufgeklebten Lage - ist das Schriftbild variierbar (Breite der Prägung, Tiefe der Prägung). Bei einer geeigneten Aluminiumfolie ist es auch möglich, die weitere Schicht durch eine geeignete Schreibunterlage zu ersetzen. Vorteilhafter ist es jedoch, die Schreibunterlage als Materiallage wie vorstehend beschrieben in die Kennzeichnungs-Vorrichtung zu integrieren. Auf diese Weise können ganze Blätter mit vorgestanzten Aluminiumetiketten analog zu im Handel erhältlichen Blättern mit Papieretiketten gefertigt werden.

In Fig. 4 ist die Kennzeichnungs-Vorrichtung aus Fig. 3 in Draufsicht dargestellt, die Beschriftung 5 in Form einer eingeritzten Spur trägt die Information "XY - 21. 6 . 91". In analoger Weise kann ein Zahnarzt die Initialien oder den Namen eines Patienten auf die Kennzeichnungs-Vorrichtung schreiben.

Während der Zahnarzt bisher stets bis zum Aushärten der Kiefermodelle aus Gips die Namen und Daten der Patienten auf Zetteln vermerken mußte, die leicht vertauscht werden oder verlorengehen, kann er nunmehr vor dem Ausgießen des Formlöffels mit Gips die Aluminium-Kennzeichnungs-Vorrichtung in den Löffel legen und dann erst die Form mit Gips ausgießen. Nach dem Aushärten des Gipses und dem Entnehmen des Kiefermodelles liegt die Aluminiumkennzeichnung fest am Gips an. Ein Vertauschen oder ein Verlust der Kennzeichnung ist damit ausgeschlossen.

In Fig. 5 ist die Kennzeichnungs-Vorrichtung der Fig. 3 und 4 um seitliche Retentionen 8 in Form zweier Drähte bzw. in Kunststoffbahnen eingeschweißter Drähte ergänzt. Die Retentionen 8 können in den noch feuchten Gips des Kiefermodelles gesteckt werden. Da der Zahnarzt Kiefermodelle bis zu zehn Jahre lang aufbewahren muß, ist eine wasserfeste, dauerhafte Markierung besonders wichtig. Nach dem Aushärten des Gipses haften die Retentionen 8 und damit die gesamte Kennzeichnungs-Vorrichtung 1 fest und dauerhaft im Kiefermodell. Die Retentionen 8 sind analog in das Ausführungsbeispiel der Fig. 1 integrierbar.

In Fig. 6 ist anstelle der weichen Schicht 7 eine Klebefolie 9 vorgesehen. Die Klebefolie 9 ergänzt sämtliche Ausführungsformen der Erfindung zu praktischen Klebeetiketten. Derartige Klebeetiketten können dann besonders einfach an Gläser und ähnliche Gegenstände aller Art angeheftet werden.

Besonders im Haushalt sind derartige Klebeetiketten von Vorteil. So können beispielsweise Zahnbürsten in neuartiger Weise mit den erfindungsgemäßen Kennzeichnungs-Vorrichtungen versehen werden. Kinder können auf diese Weise leicht "ihre" Zahnbürste, aber auch "ihr" Trinkglas und ähnliche Dinge (beispielsweise Schreib- und Buntstifte aller Art) kennzeichnen und leicht wiedererkennen. Auf Partys sind Gläser, Teller u.ä. in neuartiger Weise individuell und optisch ansprechend kennzeichenbar. Für das Kennzeichnen von Trinkgläsern ist es auch möglich, Kennzeichnungs-Vorrichtungen zu verwenden, in denen auf vorteilhafte Weise ein Loch ausgespart wurde. Die derart ausgestaltete Kennzeichnungs-Vorrichtung ist über einen Strohhalm ziehbar und ermöglicht so in besonders einfacher Weise das Kennzeichnen von Gläsern, Pappbechern usw..

Obwohl technisch unkompliziert ausgestaltet, ergeben sich für die erfindungsgemäße Kennzeichnungs-Vorrichtung erstaunlich viel neue Einsatzgebiete, in denen die Kennzeichnung vorher sehr mühsam oder gar nicht möglich war. So zeigt Fig. 7 ein weiteres Ausführungsbeispiel, welches neben einer Aluminiumfolie 6 eine Klettschicht 10 aufweist. Die Klettschicht 10 kann ebenfalls an alle Ausführungsformen der erfindungsgemäßen Kennzeichnungs-Vorrichtung angeklebt oder angenäht werden. Die mit dem Klettband 10 ausgestatte Kennzeichnungs-Vorrichtung kann dann beispielsweise der Kennzeichnung von Handtüchern dienen - hier sind die Wischfestigkeit und der wiederabnehmbare Klettverschluß 10 vorteilhaft. Es lassen sich jedoch auch andere Textilien mit den derart ausgestalteten Kennzeichnungs-Vorrichtungen ausstatten. Vorteilhaft wird dazu - beispielsweise seitlich - in die Kennzeichnungs-Vorrichtung eine Sicherheitsnadel integriert. Mit der Sicherheitsnadel kann die Kennzeichnungs-Vorrichtung dann an Textilien aller Art angeheftet werden. Die mit der Sicherheitsnadel versehene Kennzeichnungs-Vorrichtung ist auch als unkompliziert beschriftbares, wischfestes Namensschild zum Anstecken an Kleidungsstücke verwendbar. Dazu wird die Sicherheitsnadel an der Rückseite der Kennzeichnungs-Vorrichtung angebracht.

Ein besonders bevorzugtes Einsatzgebiet erschließt sich für die wischfesten Kennzeichnungs-Vorrichtungen im Bereich "Identifikationssysteme bargeldloser Zahlungsmittel". Ein derartiges Ausführungsbeispiel zeigt Fig. 8.

Eine erfindungsgemäße Kennzeichnungs-Vorrichtung ist hier nach Art eines Identifikationssystemes 11 für bargeldlose Zahlungsmittel ausgestaltet. Identifikationssysteme für bargeldlose Zahlungsmittel erlauben eine problemlose Übersicht von Abhebungen aus Geldautomaten, Zahlungen, Rechnungen. Das in Fig. 8 dargestellte Identifikationssystem 11 weist Balkenabschnitte 12 auf, die mit Monatsziffern 13 versehen sind. Das Identifikationsystem 11 ist weiterhin aus mehreren Schichten aufgebaut: Unter einer oberen dünnen Papierlage, die mit den Tagesziffern 13 (von 1 bis 31) und beispielsweise dem Namen einer Bank (in der Fig. 8: "ABC-Bank") bedruckt ist, befindet sich eine dickere, dem System Stabilität verleihende, weitere Papierschicht. In dieser weiteren Papierschicht sind im Bereich der Balken 12 Aussparungen vorgesehen. Im Bereich dieser Ausparungen liegt eine - ansonsten unter der weiteren Papierschicht liegende - mit Farbstoff versehene Wachspapiefolie direkt unter der dünneren ersten Papierlage. Die Wachsfolie kann auch jeweils auf den Bereich dieser Aussparungen beschränkt werden. Die inneren Schichten sind von einer äußeren Kunststoff-Einschweißung analog zu Fig. 1 umgeben.

Wenn die äußeren Maße an ein Scheckkartenformat angepaßt sind, kann das Identifikationssystem 11 neben der Scheckkarte aufbewahrt werden. Die Funktion erklärt sich wie beim Ausführungsbeispiel der Fig. 1: Mit einem Stift oder einem Kugelschreiber kann ein Abhebetag schnell und unkompliziert markiert werden (siehe die Markierungen 5 der Fig. 8).

Ein derartiges Identifikationssystem kann besonders vorteilhaft beispielsweise für Zahlungen und Abhebungen mit einer Automatenscheckkarte genutzt werden. Jeder der balkenartigen Abschnitte 12 ist mit den Tagesziffern 13 bedruckt. In einem Balken 12 können jeweils die Buchungen eines Monats vermerkt werden. Es ist auch möglich, die einzelnen Balken 12 (insbesondere sechs oder zwölf Balken) zusätzlich mit Monatsnamen und/oder Tagesnamen zu versehen. Damit ergibt sich eine Art "Identifikationskalender", auf dem sämtliche Abbuchungsdaten eine Halbjahres vermerkbar sind.

Denkbar ist auch ein "doppelseitig beschriftbar" ausgestaltetes Identifikationssystem. Dabei sind die einzelnen Balkenabschnitte vorteilhaft so gegeneinander versetzt, daß Markierungen nicht doppelseitig durchscheinen. Die Materiallagen liegen dabei wie folgt übereinander:

Trotz der relativ vielen Materiallagen braucht die Dicke des Identifikationssystemes ein oder zwei Millimeter nicht zu übersteigen.

Das Prinzip der Erfindung ist auch mittels Materialien realisierbar, die zunächst plastisch sind, die sich jedoch bei Druckausübung mit Hilfe eines Schreibgerätes oder eines Prägestempels verformen, und die eine Information erst auf eine Einwirkung äußerer Einflüsse hin dauerhaft speichern. Mögliche Ausführungsformen ergeben sich durch lichthärtenden Kunststoff oder durch Materialien, die bei Wärmeeinstrahlung aushärten.

Modisch besonders attraktive Etiketten sind realisierbar, wenn die Kennzeichnungs-Vorrichtung 1 um einen graphisch ausgestalteten Abschnitt ergänzt wird. Die Fig. 9A-D zeigen verschiedene graphische Ausgestaltungen erfindungsgemäßer Kennzeichnungs-Vorrichtungen 1. An die eigentliche Kennzeichnungs-Vorrichtung - nach Art der Fig. 1 - schließt sich jeweils ein Sticker 14 an, der die Kennzeichnungs-Vorrichtungen optisch interessanter macht ("Krebs", "Delphin" usw.). Den Gestaltungsmöglichkeiten sind praktisch keine Grenzen gesetzt, da sich die verschiedensten Farben und Formen realisieren lassen.

So läßt sich die erfindungsgemäße Kennzeichnungs-Vorrichtung beispielsweise auch als Taschen- oder Kleinkalender auslegen, der z.B. als Werbeträger verwendbar ist. Die Lage aus Wachspapier ist dabei beidseitig von dünnem Papier umgeben, das mit Kalendertagziffern bedruckt ist. Die beiden Papierlagen und die Wachspapierlage sind rundum von durchsichtigem Kunststoff umschweißt. Der Benutzer kann - wie vorstehend beschrieben - unkompliziert Daten wie Geburtstage usw. individuell markieren.

## Patentansprüche

1. Wischfeste Kennzeichnungs-Vorrichtung für Gegenstände aller Art mit mehreren Materiallagen (6, 7), die mittels Druck mit einer Information (5) versehbar sind, wobei eine der Materiallagen (6) eine einritzbare Folie ist, in welche die Information (5) einbringbar ist und eine weitere Materiallage (7) vorgesehen, die im Vergleich zur einbringbaren Materiallage (6) weicher und dicker ist, **dadurch gekennzeichnet**, daß die einritzbare Folie (6) die weitere Materiallage (7) rundum einschließt.

2. Wischfeste Kennzeichnungs-Vorrichtung nach Anspruch 1, **gekennzeichnet durch** ein Befestigungsmittel an der Unterseite der Kennzeichnungs-Vorrichtung.

3. Wischfeste Kennzeichnungs-Vorrichtung nach Anspruch 2, **dadurch gekennzeichnet**, daß das Befestigungsmittel eine Klebeschicht (9) nach Art eines Aufklebers ist.

4. Wischfeste Kennzeichnungs-Vorrichtung nach Anspruch 2, **dadurch gekennzeichnet**, daß das Befestigungsmittel eine Klettschicht (10) ist.

5. Wischfeste Kennzeichnungs-Vorrichtung nach Anspruch 2, **dadurch gekennzeichnet**, daß das Befestigungsmittel eine Retention (8) ist.

## Claims

1. Wipe-resistant labelling device for objects of all kinds with several layers of material (6, 7) which can be provided with an item of information (5) by means of pressure, one of the layers of material (6, 7) being a scratchable film to which the item of information (5) can be applied, and a further layer of material (7) which is softer and thicker than the scratchable layer of material (6) is provided, characterised in that the scratchable film (6) encloses the further layer of material (7) all round.

2. Wipe-resistant labelling device according to claim 1, characterised by a fastening means on the underside of the labelling device.

3. Wipe-resistant labelling device according to claim 2, characterised in that the fastening means is an adhesive layer (9) after the fashion of a sticker.

4. Wipe-resistant labelling device according to claim 2, characterised in that the fastening means is a hook layer (10) of a hook and pile fastener.

5. Wipe-resistant labelling device according to claim 2, characterised in that the fastening means is a retaining device (8).

## Revendications

1. Dispositif de marquage résistant à l'essuyage pour objets de tous types, comportant plusieurs couches (6, 7) de matières qui peuvent par pression être pourvues d'une information (5), l'une des couches (6) de matières étant une feuille susceptible d'être gravée dans laquelle l'information (5) peut être introduite et une autre couche (7) de matière qui est prévue plus souple et plus épaisse que la feuille (6) de matière susceptible d'être gravée étant elle aussi prévue, caractérisé en ce que la feuille (6) susceptible d'être gravée entoure complètement l'autre couche (7) de matière.

2. Dispositif de marquage résistant à l'essuyage selon la revendication 1, caractérisé par un moyen de fixation situé sur le côté inférieur du dispositif de marquage.

3. Dispositif de marquage résistant à l'essuyage selon la revendication 2, caractérisé en ce que le moyen de fixation est une couche d'adhésif (9) du type colle.

4. Dispositif de marquage résistant à l'essuyage selon la revendication 2, caractérisé en ce que le moyen de fixation est une couche du type auto-accrochant (10).

5. Dispositif de marquage résistant à l'essuyage selon la revendication 2, caractérisé en ce que le moyen de fixation est un moyen de maintien (8).
